# EUROPÄISCHE PATENTSCHRIFT

(11) **EP 0 991 864 B1**
(45) Veröffentlichungstag und Bekanntmachung des Hinweises auf die Patenterteilung: **03.04.2002**
(21) Anmeldenummer: 98937452.5
(22) Anmeldetag: 06.06.1998
(51) Int. Cl.: F04B 15/02

(54) **KOLBENPUMPE FÜR DICKSTOFFE**
PISTON PUMP FOR THICK MATTER
POMPE A PISTON POUR MATIERES CONSISTANTES

(30) Priorität: 26.06.1997 DE 19727103
(43) Veröffentlichungstag der Anmeldung: 12.04.2000
(73) Patentinhaber: PUTZMEISTER AKTIENGESELLSCHAFT, 72631 Aichtal (DE)
(72) Erfinder: FISCHER, Gerald, D-70619 Stuttgart (DE); UNGER, Gotthardt, D-72663 Grossbettlingen (DE)
(74) Vertreter: Wolf, Eckhard, Dr.-Ing.
(86) Internationale Anmeldenummer: EP9803403
(87) Internationale Veröffentlichungsnummer: WO9900599

(56) Entgegenhaltungen:
- US-A- 3 146 721
- US-A- 4 258 612
- PATENT ABSTRACTS OF JAPAN vol. 010, no. 187 (M-493), 2. Juli 1986 & JP 61 031677 A (KYOKUTO KAIHATSU KOGYO CO LTD), 14. Februar 1986

## Beschreibung

Die Erfindung betrifft eine Kolbenpumpe für Dickstoffe mit mindestens einem hydraulisch betätigbaren Förderzylinder, dessen Förderkolben über eine gemeinsame Kolbenstange mit dem Kolben eines hydraulischen Antriebszylinders verbunden ist und mit einem zwischen dem Förderzylinder und dem Arbeitszylinder angeordneten Wasserkasten, durch welchen die Kolbenstange hindurchgreift und der eine von oben zugängliche, deckelseitige Montageöffnung und einen bodenseitig angeordneten Wasserauslaßstutzen aufweist.

Kolbenpumpen dieser Art werden für den Transport von Dickstoffen, wie Beton, Klärschlamm, Tunnelabraum und dergleichen eingesetzt. Dem Wasserkasten kommt dabei vor allem eine Reinigungsfunktion zu: Die den Wasserkasten durchdringende gemeinsame Kolbenstange wird von Verunreinigungen aus dem Bereich des Förderzylinders befreit oder freigehalten, um eine Verunreinigung der Hydraulikflüssigkeit zu vermeiden. Weiter kommt dem Wasserkasten eine wichtige Montage- und Wartungsfunktion zu: Die je nach Abrassivität des Fördermediums einem mehr oder weniger großen Verschleiß unterliegenden Förderkolben müssen in bestimmten Zeitintervallen ausgetauscht werden. Sie sind daher lösbar mit der Kolbenstange verbunden. Die Montage erfolgt innerhalb des Wasserkastens über dessen deckelseitige Montageöffnung. Konstruktionsbedingt befindet sich der Wasserkasten in einem zentralen Bereich des fahrbaren oder stationären Pumpengestells, in welchem sich auch noch weitere Aggregate der Pumpenanordnung befinden. Der oberhalb des Wasserkastens zur Verfügung stehende Raum ist daher meist sehr beengt, so daß die Montageöffnung und das Innere des Wasserkastens von außen her nur schwer zugänglich sind. Die Montage der Förderkolben wird noch dadurch erschwert, daß die innerhalb des Wasserkastens zunächst in eine definierte Befestigungsposition zu bringenden Förderkolben ein hohes Gewicht aufweisen und die Befestigungsorgane, wie Schrauben und Muttern, an von außen her nicht einsehbaren Stellen anzubringen sind. Es kommt dabei auch immer wieder vor, daß eine Schraube oder eine Mutter bei einem Montagevorgang nach unten fällt und mit großem Aufwand blind auf dem Grund des Wasserkastens gesucht werden muß.

Ausgehend hiervon liegt der Erfindung die Aufgabe zugrunde, die bekannten Kolbenpumpen der eingangs angegebenen Art dahingehend zu verbessern, daß eine leichtere Kolbenmontage und -wartung möglich ist.

Zur Lösung dieser Aufgabe wird die im Anspruch 1 angegebene Merkmalskombination vorgeschlagen. Vorteilhafte Ausgestaltungen und Weiterbildungen der Erfindung ergeben sich aus den abhängigen Ansprüchen.

Der erfindungsgemäßen Lösung liegt der Gedanke zugrunde, daß die Kolbenmontage bei zweiseitiger Zugänglichkeit des Wasserkastens wesentlich erleichtert wird. Um dies zu erreichen, wird gemäß der Erfindung vorgeschlagen, daß der Wasserkasten zusätzlich eine bodenseitig angeordnete, mit einer abnehmbaren Bodenplatte flüssigkeitsdicht verschließbare Montageöffnung aufweist.

Um die im Wasserkasten beim Pumpvorgang auftretenden Kräfte verwindungsfrei aufnehmen zu können, wird gemäß einer bevorzugten Ausgestaltung der Erfindung vorgeschlagen, daß die bodenseitige Montageöffnung von einem umlaufenden, nach unten weisenden Flansch begrenzt ist, an welchem die Bodenplatte flüssigkeitsdicht befestigbar ist. Eine weitere Verbesserung in dieser Hinsicht kann dadurch erzielt werden, daß die Bodenplatte formschlüssig in eine randoffene Ausnehmung des Wasserkastens eingreift. Hierzu weist die Bodenplatte zweckmäßig eine vorzugsweise umlaufende, formschlüssig in eine komplementäre Flanschvertiefung eintauchende Kante oder Rippe auf. Zwischen dem Flansch und der Bodenplatte wird zur besseren Abdichtung zweckmäßig ein umlaufender Dichtring eingelegt.

Eine weitere vorteilhafte Ausgestaltung der Erfindung sieht vor, daß der Auslaßstutzen an der Bodenplatte angeordnet ist und über dessen äußere, nach unten weisende Breitseitenfläche übersteht. Er ist zweckmäßig über einen 90°-Krümmer mittig an die Bodenplatte angeschlossen und steht mit seinem freien Ende im wesentlichen parallel zur Breitseitenfläche über einen der Seitenränder der Bodenplatte nach außen über, so daß er an einem gestellfesten, vorzugsweise hakenförmigen Halteorgan lösbar eingehängt werden kann. Wenn am Wasserkasten zusätzlich ein Haltewinkel angeordnet ist, der die Bodenplatte im Bereich ihres dem Halteorgan gegenüberliegenden Seitenrandes untergreift, kann die Bodenplatte nach der Entleerung des Wasserkastens vom Flansch getrennt werden, ohne daß sie festgehalten werden muß. Zum Entfernen der Bodenplatte und zur Freisetzung der bodenseitigen Wartungsöffnung braucht dann nur noch der Auslaßstutzen aus dem hakenförmigen Halteorgan ausgehoben und die Bodenplatte aus dem Haltewinkel herausgezogen zu werden. Um dies zu erleichtern, weist die Bodenplatte einen an ihrer äußeren Breitseitenfläche überstehenden Handgriff auf.

Zur weiteren Erleichterung der Kolbenmontage kann ein über die deckelseitige Montageöffnung in den Wasserkasten einführbares, den zu montierenden Förderkolben innerhalb des Wasserkastens relativ zur Kolbenstange ausrichtendes Montageelement vorgesehen. Damit die Montage nur von einem einzigen Monteur ausgeführt werden kann, ist es von Vorteil, wenn das Montageelement zeitweilig am Wasserkasten, vorzugsweise im Randbereich der dekkelseitigen Montageöffnung arretierbar ist, wobei das Montageelement beispielsweise als am Wasserkastenrand befestigbarer, in den Wasserkasten eingreifender und den Förderkolben untergreifender Gurt oder Riemen ausgebildet ist.

Im folgenden wird die Erfindung anhand eines in der Zeichnung in schematischer Weise dargestellten Ausführungsbeispiels näher erläutert. Es zeigen
- Fig. 1: eine Zweizylinder-Kolbenpumpe für Dickstoffe in schaubildlicher Darstellung;
- Fig. 2: einen Schnitt durch die Pumpenanordnung im Bereich des Wasserkastens;
- Fig. 3a: eine Schnittdarstellung des Bodenbereichs des Wasserkastens nach Fig. 2 beim Lösen der Bodenplatte;
- Fig. 3b: eine Schnittdarstellung der vom Wasserkasten abgenommenen Bodenplatte.

Die in der Zeichnung dargestellte Dickstoffpumpe besteht im wesentlichen aus zwei Förderzylindern 10,12, deren stirnseitige Öffnungen 14,16 in einen Materialaufgabebehälter 18 münden und abwechselnd während des Druckhubs (Pfeil 19) über eine Rohrweiche 20 mit einer Förderleitung 22 verbindbar und während des Saughubs (Pfeile 24) unter Ansaugen von Material zum Materialaufgabebehälter 18 hin offen sind. Die Förderzylinder 10,12 werden über hydraulische Antriebszylinder 26,28 im Gegentakt angetrieben. Zu diesem Zweck sind die Förderkolben 30 über je eine gemeinsame Kolbenstange 34 mit den Kolben 38 der Antriebszylinder 26,28 verbunden. Im mittleren Bereich zwischen den Förderzylindern 10,12 und den Antriebszylindern 26,28 befindet sich ein Wasserkasten 42, durch den die Kolbenstangen 34 hindurchgreifen. In den Wasserkasten ist über die deckelseitige Montageöffnung 44 je ein den Förderkolben 30 zugeordneter, nicht dargestellter Anschlagkörper einsetzbar, der verhindert, daß die Förderkolben und das von ihnen angesaugte Material beim Betrieb in den Wasserkasten gelangen kann. Die Anschlagkörper können aus dem Wasserkasten über die Montageöffnung 44 entnommen werden, so daß die Förderkolben 30 zu Reparatur- und Wartungszwekken in den Wasserkasten hinein verschoben werden können. Die Förderkolben sind an der Kolbenstange mit mehreren Schrauben befestigt. Diese Schrauben müssen innerhalb des Wasserkastens gelöst oder angebracht werden. Da der Wasserkasten 42 in einem zentralen Bereich der Dickstoffpumpe auf einem fahrbaren oder stationären Pumpengestell 46 angeordnet ist, in welchem sich aus baulichen Gründen zusätzliche Aggregate 48, wie ein Pumpenmotor oder eine Ölwanne, befinden, bleibt oberhalb der Montageöffnung 44 nur wenig Freiraum 50 für die Durchführung der Montagearbeiten.

Um die Montagearbeiten zu erleichtern, weist der Wasserkasten 42 bei den gezeigten Ausführungsbeispielen zusätzlich eine bodenseitig angeordnete, mit einer abnehmbaren Bodenplatte 52 flüssigkeitsdicht verschließbare Montageöffnung 54 auf, die von einem umlaufenden, nach unten weisenden Flansch 56 begrenzt ist, an welchem die Bodenplatte 52 mittels Schrauben 58 unter Zwischenklemmen eines nicht dargestellten umlaufenden Dichtrings flüssigkeitsdicht befestigbar ist. Mit dieser Maßnahme kann der Freiraum 60 zwischen der Aufstellfläche 62 des Pumpengestells 46 und der bodenseitigen Montageöffnung 54 für Montagezwecke genutzt werden. Zur Erhöhung der Formstabilität kann die Bodenplatte 52 mit einer nicht dargestellten umlaufenden Rippe oder Kante versehen werden, mit der sie formschlüssig in die bodenseitige Montageöffnung 54 einführbar ist. Auf der Unterseite der Bodenplatte ist über einen 90°-Krümmer 64 ein Wasser-Auslaßstutzen 66 angeschlossen, das mit seinem ein Absperrorgan 68 tragenden freien Ende über den Außenrand des Wasserkastens 42 übersteht und dort an einem gestellfest angeordneten hakenförmigen Halteorgan 70 einhängbar ist. An der dem Hakenorgan 70 gegenüberliegenden Seitenrand des Flanschs 56 ist mindestens ein den betreffenden Seitenrand der Bodenplatte 52 untergreifender Haltewinkel 72 angeordnet, der zusammen mit dem hakenförmigen Halteororgan 70 dafür sorgt, daß die Bodenplatte 52 beim Lösen der Schrauben 58 in einer Zwischenposition festgehalten wird und nicht nach unten fallen kann. Wenn alle Schrauben 58 gelöst sind, kann die Bodenplatte 52 an dem Handgriff 74 erfaßt und aus dem Haltewinkel 72 und dem Halteorgan 70 herausgenommen werden (vgl. Fig. 3a und b). Damit ist der Wasserkasten sowohl über die deckelseitige Montageöffnung 44 als auch über die bodenseitige Montageöffnung 54 zugänglich. Mit einer Montagehilfe, die im Falle der Fig. 2 als einseitig an einem Mittelbalken 76 befestigter Gurt 78 ausgebildet ist, kann der zu montierende oder demontierende Förderkolben 30 in die richtige Montageposition vor der Kolbenstange 34 von oben her plaziert werden, während die Betätigung der Befestigungsorgane hiervon ungestört über die bodenseitige Montageöffnung erfolgen kann.

Zusammenfassend ist folgendes festzustellen: Die Erfindung bezieht sich auf eine Kolbenpumpe für Dickstoffe, wie Beton, Klärschlamm, Tunnelabraum und dergleichen. Die Kolbenpumpe weist mindestens einen hydraulisch betätigbaren Förderzylinder 10,12 auf, dessen Förderkolben 30 über eine gemeinsame Kolbenstange 34 mit dem Kolben 38 eines hydraulischen Antriebszylinders 26,28 verbunden ist. Zwischen den Förderzylindern 10,12 und den Arbeitszylindern 26,28 befindet sich ein Wasserkasten 42, durch welchen die Kolbenstange 34 zu Reinigungszwecken hindurchgreift und der eine von oben her zugängliche deckelseitige Montageöffnung 44 sowie einen bodenseitig angeordneten verschließbaren Wasser-Auslaßtutzen 66 aufweist. Zur Montageerleichterung weist der Wasserkasten 42 zusätzlich eine bodenseitig angeordnete, mit einer abnehmbaren Bodenplatte 52 flüssigkeitsdicht verschließbare Montageöffnung 54 auf.

## Patentansprüche

1. Kolbenpumpe für Dickstoffe mit mindestens einem hydraulisch betätigbaren Förderzylinder (10,12), dessen Förderkolben (30) über eine gemeinsame Kolbenstange (34) mit dem Kolben (38) eines hydraulischen Antriebszylinders (26,28) verbunden ist, und mit einem zwischen dem Förderzylinder (10,12) und dem Antriebszylinder (26,28) angeordneten Wasserkasten (42), durch welchen die Kolbenstange (34) hindurchgreift und der eine von oben zugängliche deckelseitige Montageöffnung (44) und einen bodenseitig angeordneten verschließbaren Wasser-Auslaßstutzen (66) aufweist, **dadurch gekennzeichnet, daß** der Wasserkasten (42) zusätzlich eine bodenseitig angeordnete, mit einer abnehmbaren Bodenplatte (52) flüssigkeitsdicht verschließbare Montageöffnung (54) aufweist.

2. Kolbenpumpe nach Anspruch 1, **dadurch gekennzeichnet, daß** die bodenseitige Montageöffnung (54) von einem umlaufenden Flansch (56) begrenzt ist, an welchem die Bodenplatte (52) flüssigkeitsdicht befestigbar ist.

3. Kolbenpumpe nach Anspruch 2, **dadurch gekennzeichnet, daß** zwischen dem Flansch (56) und der Bodenplatte (52) ein umlaufender Dichtring angeordnet ist.

4. Kolbenpumpe nach einem der Ansprüche 1 bis 3, **dadurch gekennzeichnet, daß** die Bodenplatte (52) formschlüssig in eine randoffene Ausnehmung des Wasserkastens (42) eingreift.

5. Kolbenpumpe nach Anspruch 4, **dadurch gekennzeichnet, daß** die Bodenplatte eine vorzugsweise umlaufende, formschlüssig in eine komplementäre Flanschvertiefung eintauchende Kante oder Rippe aufweist.

6. Kolbenpumpe nach einem der Ansprüche 1 bis 5, **dadurch gekennzeichnet, daß** der Auslaßstutzen (66) an der Bodenplatte (52) angeordnet ist und randseitig über dessen äußere, nach unten weisende Breitseitenfläche übersteht.

7. Kolbenpumpe nach Anspruch 6, **dadurch gekennzeichnet, daß** der Auslaßstutzen (66) mit seinem freien Ende im wesentlichen parallel zur Breitseitenfläche über einen Seitenrand der Bodenplatte (52) nach außen übersteht und an einem rahmen- oder wasserkastenfesten, vorzugsweise hakenförmigen Halteorgan (70) lösbar einhängbar ist.

8. Kolbenpumpe nach einem der Ansprüche 1 bis 7, **dadurch gekennzeichnet, daß** der Auslaßstutzen (66) über einen 90°-Krümmer (64) mittig an die Bodenplatte (52) angeschlossen ist.

9. Kolbenpumpe nach einem der Ansprüche 1 bis 8, **gekennzeichnet durch** einen am Wasserkasten angeordneten Haltewinkel (72), der die Bodenplatte (52) im Bereich ihres einen Seitenrandes untergreift.

10. Kolbenpumpe nach Anspruch 9,, **dadurch gekennzeichnet, daß** der Haltewinkel (72) auf der dem hakenförmigen Halteorgan (70) gegenüberliegenden Randseite der bodenseitigen Montageöffnung (54) angeordnet ist.

11. Kolbenpumpe nach einem der Ansprüche 1 bis 10, **dadurch gekennzeichnet, daß** die Bodenplatte (52) einen an ihrer äußeren Breitseitenfläche überstehenden Handgriff (74) aufweist.

12. Kolbenpumpe nach einem der Ansprüche 1 bis 11, **gekennzeichnet durch** ein über die deckelseitige Montageöffnung (44) in den Wasserkasten (42) einführbares, einen Förderkolben (30) innerhalb des Wasserkastens (42) relativ zur Kolbenstange (34) ausrichtbares Montageelement (78).

13. Kolbenpumpe nach Anspruch 12, **dadurch gekennzeichnet, daß** das Montageelement am Wasserkasten (42) vorzugsweise im Randbereich der deckelseitigen Montageöffnung (44) arretierbar ist.

14. Kolbenpumpe nach Anspruch 12 oder 13, **dadurch gekennzeichnet, daß** das Montageelement (78) als am Wasserkasten (42) befestigbarer, innerhalb des Wasserkastens den Förderkolben (30) untergreifender Gurt ausgebildet ist.

## Claims

1. Piston pump for thick matter with a least one hydraulic operated pump cylinder (10, 12), of which the pump piston (30) is connected to the piston (38) of a hydraulic drive cylinder (26, 28) by a common piston rod (34) and with a water box (42) situated between the pump cylinder (10, 12) and the drive cylinder (26, 28), through which the piston rod (34) passes and which has an assembly opening at the top (44) accessible from above and a water outlet pipe (66) located at the bottom end, **characterized in that** the water box (42) additionally has a floor-sided access opening (54) which is closeable fluid-tight by a removable floor plate (52).

2. Piston pump according to claim 1, **characterized in that** the floor-sided access opening (54) is bordered by a circumscribing flange (56) against which the floor plate can be secured in a fluid-tight manner.

3. Piston pump according to claim 2, **characterized in that** a sealing ring is located between the flange (56) and the floor plate (52).

4. Piston pump according to one of the claims 1 to 3, **characterized in that** that floor plate (52) form fittingly engages in an edge-open recess of the water box (42).

5. Piston pump according to claim 4, **characterized in that** the floor plate is provided with a recess or rib, preferably circumscribing, which fits form-fittingly in a complementary flange.

6. Piston pump according to one of the claims 1 to 5, **characterized in that** an outlet pipe (66) is provided on the floor plate (52) and projects beyond the edge of its outer downwards-facing broadside.

7. Piston pump according to claim 6, **characterized in that** the outlet pipe (66) extends essentially parallel to the broadside surface with its free end projecting beyond one of the side edges of the floor plate, and is releasably hung on to a preferably hook-shaped holder means (70) which is secured to the water box or base thereof.

8. Piston pump according to one of the claims 1 to 7, **characterized in that** the outlet pipe (66) is attached via a 90°-bent pipe centrally in the floor plate.

9. Piston pump according to one of the claims 1 to 8, **characterized in that** a holder angle-iron (72) situated on the water box which engages from below the floor plate (52) in the area of one of its edges.

10. Piston pump according to claim 9, **characterized in that** the holder angle-iron (72) is situated on the edge of the floor-sided assembly opening (54) which lies opposite to the hook-shaped holder device (70).

11. Piston pump according to one of the claims 1 to 10, **characterized in that** the floor plate (52) is provided with a handgrip (74) extending from its outwardly facing broadside surface.

12. Piston pump according to one of the claims 1 to 11, **characterized in** an assembly aide (78), which can be introduced into the water box (42) via the lid sided access opening (44), for positioning the pump piston (30) inside the water box (42) relative to the piston rod (34).

13. Piston pump according to claim 12, **characterized in that** the assembling aide (78) can be secured to the water box (42) preferably in the edge area of the lid-sided assembly opening (44).

14. Piston pump according to claim 12 or 13, **characterized in that** the assembling element (78) is formed as a belt which can be secured to the water box (42), and which loops under the pump piston (30) within the water box.

## Revendications

1. Pompe à piston pour matières consistantes munie au moins d'un vérin d'alimentation (10, 12) pouvant être actionné hydrauliquement, dont le piston d'alimentation (30) est raccordé au piston (38) d'un vérin d'entraînement hydraulique (26,28) à l'aide d'une tige de piston commune (34), et munie d'un réservoir à eau (42) placé entre le vérin d'alimentation (10, 12) et le vérin d'entraînement hydraulique (26, 28), lequel réservoir à eau est traversé par la tige de piston (34) et présente une ouverture de montage (44) accessible par le haut du côté du capot et une tubulure d'évacuation de l'eau (66) placée du côté du fond et pouvant être fermée, **caractérisée en ce que** le réservoir à eau (42) présente en plus une ouverture de montage (54) placée au fond et pouvant être fermée de manière étanche aux liquides avec une plaque de fond (52) amovible.

2. Pompe à piston selon la revendication 1, **caractérisée en ce que** l'ouverture de montage (54) du côté du fond est limitée par une bride (56) périphérique sur laquelle la plaque de fond (52) peut être fixée de manière étanche aux liquides.

3. Pompe à piston selon la revendication 2, **caractérisée en ce qu'**une bague d'étanchéité périphérique est placée entre la bride (56) et la plaque de fond (52).

4. Pompe à piston selon l'une des revendications 1 à 3, **caractérisée en ce que** la plaque de fond (52) a prise par conjonction de forme dans un creux ouvert sur le bord du réservoir à eau (42).

5. Pompe à piston selon la revendication 4, **caractérisée en ce que la** plaque de fond (52) présente une arête ou une nervure, de préférence périphérique, s'insérant dans un approfondissement complémentaire de la bride par conjonction de forme.

6. Pompe à piston selon l'une des revendications 1 à 5, **caractérisée en ce que** la tubulure d'évacuation (66) est placée sur la plaque de fond (52) et dépasse de la surface extérieure de son côté large et dirigée vers le bas sur le côté du bord.

7. Pompe à piston selon la revendication 6, **caractérisée en ce que** la tubulure d'évacuation (66) dépasse vers l'extérieur avec son extrémité libre essentiellement parallèlement à la surface du côté large au-delà d'un bord latéral de la plaque de fond (52) et qu'elle peut être accrochée de façon amovible à un organe de maintien (70) de préférence en forme de crochet, fixé au cadre ou au réservoir à eau.

8. Pompe à piston selon l'une des revendications 1 à 7, **caractérisée en ce que** la tubulure d'évacuation (66) est raccordée au milieu de la plaque de fond (52) à l'aide d'un coude à 90° (64).

9. Pompe à piston selon l'une des revendications 1 à 8, **caractérisée par** une équerre de maintien (72) placée sur le réservoir à eau, laquelle équerre a prise en-dessous de la plaque de fond (52) dans la partie de l'un des ses bords latéraux.

10. Pompe à piston selon la revendication 9, **caractérisée en ce que** l'équerre de maintien (72) est placée sur le bord de l'ouverture de montage (54) du côté du fond opposé à l'organe de maintien (70) en forme de crochet.

11. Pompe à piston selon l'une des revendications 1 à 10, **caractérisée en ce que** la plaque de fond (52) présente une poignée (74) dépassant de la surface extérieure du côté large.

12. Pompe à piston selon l'une des revendications 1 à 11, **caractérisée par** un élément de montage (78) insérable dans le réservoir à eau (42) par l'intermédiaire de l'ouverture de montage (44) du côté du capot, et par un piston d'alimentation (30) pouvant être orienté à l'intérieur du réservoir à eau (42) par rapport à la tige de piston (34).

13. Pompe à piston selon la revendication 12, **caractérisée en ce que** l'élément de montage peut être bloqué sur le réservoir à eau (42), de préférence dans la partie du bord de l'ouverture de montage (44) du côté du capot.

14. Pompe à piston selon la revendication 12 ou 13, **caractérisée en ce que** l'élément de montage (78) est formé comme ceinture fixable sur le réservoir à eau (42) et ayant prise en-dessous du piston d'alimentation (30) et à l'intérieur du réservoir à eau.
